# EUROPÄISCHE PATENTSCHRIFT

(11) **EP 2 982 803 B1**
(45) Veröffentlichungstag und Bekanntmachung des Hinweises auf die Patenterteilung: **12.06.2019**
(21) Anmeldenummer: 15164239.4
(22) Anmeldetag: 20.04.2015
(51) Int. Cl.: E02F 3/76

(54) **BAUMASCHINE MIT PLANIERANBAUGERÄT, SOWIE PLANIERVERFAHREN DAMIT**
CONSTRUCTION MACHINE WITH LEVELLING ATTACHMENT AND LEVELLING METHOD THEREWITH
ENGIN AVEC APPAREIL NIVELEUR ASSOCIÉ ET PROCÉDÉ DE NIVELLEMENT AVEC CET ENGIN

(30) Priorität: 06.08.2014 DE 202014103648 U
(43) Veröffentlichungstag der Anmeldung: 10.02.2016
(73) Patentinhaber: Schreiber, Robert, 85461 Bockhorn (DE)
(72) Erfinder: Schreiber, Robert, 85461 Bockhorn (DE)
(74) Vertreter: Hansen, Jochen

(56) Entgegenhaltungen:
- DE-A1- 2 409 027
- GB-A- 1 322 673
- US-A- 1 818 434
- US-A- 3 662 841

## Beschreibung

Die Erfindung betrifft eine Baumaschine mit einem angesetzten Planieranbaugerät mit einem quer zur Arbeitsrichtung der Baumaschine und im Wesentlichen parallel zur Planierebene angeordneten Tragbalken und einem am Tragbalken gehalterten Planierschild, wobei am Tragbalken eine im Wesentlichen normal zur Ebene des Planierschildes angeordnete erste Schwenkachse vorgesehen ist, um die das Planierschild schwenkbar am Tragbalken angelenkt ist, und die erste Schwenkachse an einem ersten, äußeren Ende des Tragbalkens angeordnet ist. Ferner betrifft die Erfindung ein Planierverfahren damit.

Eine derartige Baumaschine ist mit seinem Planierschild in der US 3,662,841 beschrieben. Das Planierschild ist an einem stabilen, U-förmigen Rahmen der Planierraupe derart befestigt, dass es um ein im Wesentlichen normal zur Ebene des Planierschildes angeordnetes Kugelgelenk schwenkbar am Rahmen angelenkt ist. Dabei befindet sich dieses Kugelgelenk hinsichtlich der Arbeitsbreite an einem Ende des Rahmens.

Planieranbaugeräte sind für Baumaschinen oder allgemein Arbeitsmaschinen bekannt, so auch für Baumaschinen mit Kettenlaufwerk, wie beispielsweise Planierraupen, Hydraulikbagger mit Radfahrwerk, Radlader oder Hoftrucks.

Aus der GB 1 322 673 ist eine Erdbaumaschine zum Planieren bekannt, die ein zweiteiliges Planierschild am hinteren Fahrzeugteil aufweist, bei dem beide Teile um eine in Fahrzeuglängsachse horizontal angeordnete Achse zueinander geringfügig verstellbar sind. Hinter dem Planierschild ist eine Tragbalken vorgesehen, der sich über die gesamte Arbeitsbreite des Planierschildes erstreckt. Ferner sind teleskopierbare Abschnitte am Planierschild vorgesehen, die über eine in einem Tragbalken vorgesehene Hydraulik ausfahrbar sind, um die Arbeitsbreite des Planierschildes an den jeweiligen Bedarf anpassen zu können. Zwar besitzt das Planieranbaugerät eine im Wesentlichen normal zur Ebene des Planierschildes angeordnete erste und zweite Schwenkachse, jedoch liegen diese Schwenkachsen nicht am äußeren Ende des Tragbalkens, womit bei einer einseitigen Verstellung beispielsweise ein großer Teil des Planierschildes auf der einen Seite der Schwenkachse abgesenkt, jedoch auch ein darüberhinaus stehender äußerer Teil des Planierschildes angehoben wird. Für das Planieren einer Gehwegabsenkung muss daher neben dem Verschwenken des Planierschildes auch eine Anpassung der Höheneinstellung erfolgen, was den Arbeitsvorgang deutlich erschwert.

Weiter ist aus der US 4,013,132 ein Planierschild bekannt, das um eine im Wesentlichen normal zur Ebene des Planierschildes angeordneten Schwenkachse schwenkbar ausgebildet ist, bei dem sich der Tragbalken jedoch nicht über die gesamte Arbeitsbreite des Planierschildes erstreckt und folglich der Drehpunkt deutlich von äußeren Rand des Planierschildes entfernt liegt. Entsprechend können die gewünschten Bodenprofile mit diesem Planierschild nicht in einfacher Ausführung erstellt werden.

Die US 3,007,265 beschreibt eine Planierschildaufhängung für eine Planierraupe, bei der ein Verschwenken um eine normal zum Planierschild angeordnete Drehachse vorgesehen ist. Hier liegt der Drehpunkt nicht an einem Rand des Planierschildes, sodass auch bei diesem Planierschild beim Verschwenken eine gleichzeitige Höhenverstellung durch die Planierraupe erfolgen muss, um den Übergang eines Gehweges zur Gehwegabsenkung bei einer Auffahrt erstellen zu können.

Ähnliches ist aus der US 2,927,388 bei der dort dargestellten Aufhängung für ein Planierschild an einer Planierraupe gegeben.

Ferner sind auch Arbeitsmaschinen mit Seitenausleger bekannt, an denen Planierschilder montierbar sind. Der Vorteil dieser Anordnung liegt darin, dass die planierte Fläche nicht vom Arbeitsgerät selbst überfahren wird.

Die Aufgabe der Erfindung besteht darin, ausgehend von der eingangs genannten Baumaschine gemäß US 3,662,841 eine Vereinfachung der Konturenerstellung mit dem daran angeordneten Planieranbaugerät zu ermöglichen.

Gelöst wird diese Aufgabe mit einer Baumaschine gemäß Anspruch 1 sowie einem Arbeitsverfahren nach Anspruch 12. Somit ist die Arbeitsbreite des Planierschildes variabel, um gewünschte Konturen im Planum einfacher erzeugen zu können.

Dadurch, dass an einem ersten, äußeren Ende des Tragbalkens die erste Schwenkachse angeordnet ist, kann das Planierschild während des Planiervorgangs beispielsweise beim Herstellen eines Gehwegs aus der nahezu horizontalen Position beim Planieren des normalen Gehwegs um die erste Schwenkachse, die an der straßenfernen Seite des Gehwegs positioniert ist, so um wenige Grad verschwenkt werden, dass die straßennahe Seite des Planierschildes das Straßenniveau erreicht und beim fortwährenden weiteren Planieren die Fußwegabsenkung für eine Kraftfahrzeugeinfahrt über den Gehweg ausbildet. Am Ende der Einfahrtsbreite wird dann wiederum das Planierschild in die im Wesentlichen horizontale Lage um die erste Schwenkachse zurückgeschwenkt, womit dann das Planum für den zum Straßenniveau erhöhten Fußweg hergestellt wird.

Der Vorteil liegt insbesondere darin, dass lediglich durch Betätigung einer mechanischen Verstellung das gewünschte Profil im Planum erzeugt werden kann. Bei allen herkömmlichen Planiergeräten, die mittig an der Arbeitsmaschine angeschlagen sind, ist beim nur möglichen Verdrehen um eine in Fahrtrichtung liegende mittige Schwenkachse gleichzeitig eine Höhenverstellung des Planierschildes erforderlich. Dabei müssen beide Bewegungen so aufeinander abgestimmt werden, dass genau das gewünschte Planunmprofil für beispielsweise eine Fußwegabsenkung entsteht. Fehler in der Abstimmung dieser beiden parallel erforderlichen Bewegungen führen zu zeitaufwendigen Nacharbeitungen im Bereich von Fußwegabsenkungen.

Wenn zum Verschwenken des Planierschildes um die erste Schwenkachse ein Hydraulikzylinder vorgesehen ist, kann das Verschwenken des Planierschildes am Planieranbaugerät bequem von der Baumaschine, an dem das Planieranbaugerät angesetzt ist, fernbetätigt über deren Hydrauliksystem in der gewünschten Form ausgelöst werden.

Dadurch, dass am anderen Ende des Tragbalkens eine im Wesentlichen normal zur Ebene des Planierschildes angeordnete zweite Schwenkachse vorgesehen ist, wobei das Planierschild um die erste und die zweite Schwenkachse schwenkbar am Tragbalken angelenkt ist, können entsprechende Absenkungen in beiden Richtungen senkrecht zur Arbeitsrichtung durchgeführt werden. Somit ist es beispielsweise möglich, das Planum für Fußwege mit eingearbeiteten Fußwegabsenkungen sowohl für einen in Fahrtrichtung rechts von der Straße liegenden Fußweg, wie auch für einen in Fahrtrichtung links liegenden Fußweg durchzuführen. Dafür werden bevorzugt Arbeitsmaschinen mit Seitenauslegern verwendet, da dann ein Befahren des gerade hergestellten Planums entfällt. Es kann somit unmittelbar nach dem Durchführen der Planierarbeit mit der Pflasterung des Fußweges begonnen werden. Dabei sind weder Fahrspuren zu entfernen noch am Planum der erstellten Fußwegabsenkungen Nacharbeiten durchzuführen.

In weiterer Ausgestaltung sind bevorzugt zur Ableitung der auf das Planierschild wirkenden Kräfte auf den Tragbalken im Wesentlichen vertikal angeordnete Schlittenführungen zwischen Tragbalken und Planierschild vorgesehen.

Um verschiedene Breiten für die durchzuführenden Planierungen mit einem Planierschild ausführen zu können, sind zur Einstellung der Arbeitsbreite das Planierschild und der Tragbalken teleskopierbar ausgebildet. Bevorzugt ist dafür im Tragbalken ein dritter Hydraulikzylinder angeordnet, mit dem die Arbeitsbreite des Tragbalkens und des damit verbundenen Planierschildes von der Baumaschine aus fernbetätigt verstellt werden kann.

Um das Planieranbaugerät schnell an einer Bau- oder Arbeitsmaschine befestigen zu können, ist am Tragbalken eine Schnellkupplungsplatte zum wechselbaren Ankuppeln an eine Schnellkupplungsgegenplatte der Baumaschine vorgesehen.

Wenn das Planierschild im Wesentlichen planeben ausgebildet ist, können alle wesentlichen Planierarbeiten mit dem Planierschild durchgeführt werden.

Alternativ ist das Planierschild um eine Achse parallel zur Arbeitsbreite gewölbt, um auch Profilierarbeiten am Untergrund durchführen zu können.

Zum Planieren von seitlich von Fahrstraßen angeordneten Gehwegen ist es besonders bevorzugt, wenn ein in Fahrtrichtung der Baumaschine seitlich abstehender Ausleger vorgesehen ist, an dem das Planieranbaugerät angesetzt ist. Die Baumaschine fährt dann auf der Fahrstraße und kann den neben der Fahrstraße angeordneten Gehweg in seinem gewünschten Niveau planieren, ohne dass dieser befahren wird.

Dadurch, dass die Baumaschine einen Unterwagen mit Kettenlaufwerk aufweist, wobei der Ausleger mit einer Auslegerbefestigungsplatte zur abnehmbaren Befestigung am Unterwagen innerhalb des Kettenlaufwerks ausgebildet ist und am distalen Ende des Auslegers eine Schnellkupplungsplatte zum Halten des Planieranbaugerätes vorgesehen ist, kann sowohl der seitlich am Unterwagen mit Kennlaufwerk befestigte Ausleger, wie auch das am distalen Ende des Auslegers angeordnete Planieranbaugerät in einfacher und schneller Weise an- bzw. abgekuppelt werden. Bei einer Baumaschine mit einem Unterwagen mit Kettenlaufwerk ist zudem bei geringer Flächenpressung eine hohe Lagestabilität erfüllt, so dass das am Ausleger seitlich ausladend angeordnete Planieranbaugerät möglichst wenig unerwünschte Schwingungsbewegungen ausführt.

Um das Höhenniveau des zu planierenden Gehweges in einfacher Weise einstellen und nachsteuern zu können, weist der Ausleger eine Parallelverstellung bei der Auslegerbefestigungsplatte auf.

Das mit dieser Baumaschine mit einem an einem Ausleger seitlich angebrachten Planieranbaugerät durchgeführte Arbeitsverfahren zeichnet sich dadurch aus, dass durch den Ausleger das Planieranbaugerät neben der Fahrspur der Bauarbeitsmaschine gehalten wird und ein Planum für einen Weg, Gehweg oder Fußweg in kontinuierlich fortschreitender Arbeitsweise in Fahrtrichtung erzeugt wird, wobei durch Verschwenken des Planierschildes um die von der Baumaschine abgewandte Seite des Tragbalkens angeordnete Schwenkachse Gehwegabsenkungen beim kontinuierlich fortschreitenden Planieren unmittelbar ausgeführt werden. Somit können Gehwegabsenkungen für Auffahrten beim kontinuierlich fortschreitenden Planieren ausgeführt werden, wobei das Planierschild lediglich um die eine Baumaschinen fern angeordnete Schwenkachse durch Betätigung eines Hydraulikzylinders verschwenkt und nach Planieren der Auffahrtsbreite wieder zurückgestellt werden muss.

Nachfolgend werden zwei Ausführungsbeispiele der Erfindung anhand der beiliegenden Zeichnungen detailliert beschrieben.

Darin zeigt:
- Fig. 1: eine Draufsicht eines Planieranbaugerätes in einer ersten Ausführungsform,
- Fig. 2: das Planieranbaugerät gemäß Fig. 1 in einer Rückansicht und
- Fig. 3: ein Planieranbaugerät in einer zweiten Ausführungsform in Seitenansicht.

In Fig. 1 ist ein Planieranbaugerät in teils geschnittener Draufsicht dargestellt. Das Planieranbaugerät weist einen Tragbalken 1 auf, an dem ein Planierschild 2 gehaltert ist. Der Tragbalken 1 ist über eine Schnellkupplungsplatte 5 an einer nicht dargestellten Arbeits-/Baumaschine kuppelbar.

Der Tragbalken 1 weist zwei ineinander gesteckte Tragbalkenabschnitte 11 und 12 auf, die über einen im Tragbalken 1 vorgesehenen dritten Hydraulikzylinder 13 teleskopierbar sind. Damit ist der Tragbalken 1 in seiner Länge (= Arbeitsbreite) voreinstellbar.

Das Planierschild 2 besteht aus einem ersten Planierschildabschnitt 21 und einem mit diesem teleskopierbar verbundenen zweiten Planierschildabschnitt 22, sodass die Verstellbewegungen zur Einstellung der Arbeitsbreite, die im Tragbalken 1 bewirkt werden, von dem Planierschild 2 ebenfalls ausgeführt werden können. Ferner weist das Planierschild 2 an seinen distalen Enden je einen schwenkbaren Seitenflügel 23 zum Führen des vom Planierschild 2 bewegten Planiergutes auf. Die Stellung des Seitenflügels kann über nicht dargestellte Hydraulikzylinder fernbetätigt ausgeführt sein.

Ferner weist das Planieranbaugerät im vorliegenden Ausführungsbeispiel zwei Schwenkvorrichtungen 3 auf, die jeweils eine schwenkbare Anlenkung des Planierschildes 2 an dem Tragbalken 1 bewirken. Beide Schwenkvorrichtungen 3 liegen jeweils am distalen Ende des Tragbalkens 1 bzw. des Planierschildes 2. Die in den Fig. 1 und 2 links angeordnete Schwenkvorrichtung 3 weist eine erste Schwenkachse 31 verankert am ersten Planierschildabschnitt 21 nahe der unteren Kante, eine Halterung am ersten Tragbalkenabschnitt 11 und einen Hydraulikzylinder 33, der zwischen der ersten Schwenkachse 31 und der Halterung 34 eingespannt ist, auf. Entsprechend ist die rechte Schwenkvorrichtung 3 ausgebildet, wobei die in Fig. 2 unten rechts dargestellte Drehachse zweite Schwenkachse 32 ist.

Zwischen Tragbalken 1 und Planierschild 2 dienen Führungsschlittenverbindungen 4 als mechanische Verbindung zur Ableitung der auf das Planierschild 2 wirkenden Lasten beim Planierbetrieb. Die Führungsschlittenverbindungen 4 sind an beiden Endbereichen des Tragbalkens 1, einmal am ersten Tragbalkenabschnitt 11 und einmal am zweiten Tragbalkenabschnitt 12 mit je einer drehbaren Aufnahme mit T-förmigen Schlitten 41 und mit je einer an der Rückseite des Planierschildes 2 angeordneten Schlittenführung 42 ausgebildet. Die jeweils den Schlitten 41 zugeordneten beiden Schlittenführungen 42 sind entsprechend eine auf dem ersten Planierschildabschnitt 21 und die zweite auf dem zweiten Planierschildabschntt 22 rückwärtig in vertikaler Ausrichtung angebracht (siehe Fig. 2).

In einer alternativen Ausführungsform ist in der Fig. 3 ein Planieranbaugerät mit einem Planierschild 2 dargestellt, das um eine Achse parallel zur Arbeitsbreite gewölbt ausgebildet ist. In Fig. 3 ist diese Situation zur Vereinfachung der Zeichnung teils geschnitten in Draufsicht dargestellt. Gleiche oder vergleichbare Bauteile und Merkmale sind mit gleichen Bezugszeichen wie zur ersten Ausführungsform benannt. Auch dieser Tragbalken 1 mit Planierschild 2 ist teleskopierbar ausgebildet.

Nachfolgend wird die Betriebsweise mit dem erfindungsgemäßen Planieranbaugerät unter Bezugnahme auf die beiliegenden Zeichnungen, insbesondere dem ersten Ausführungsbeispiel gemäß Fig. 1 und 2 detailliert beschrieben.

Das Planieranbaugerät ist beispielsweise an einer Baumaschine mit Kettenlaufwerk an einem Seitenausleger, der im Bereich des Unterwagens innerhalb des Kettenlaufwerks mit einem Auslegerarm angesetzt ist, an diesem Auslegerarm seitlich zur Fahrtrichtung neben der Baumaschine befestigt. Die grundsätzliche Höhenlage und Ausrichtung des Planieranbaugeräts zur Arbeitsrichtung X, die in den Fig. 1 und 3 mit strichpunktiertem Pfeil veranschaulicht ist, wird über den seitlichen Auslegerarm und der darin angeordneten Hydraulik vom Baumaschinenfahrer eingestellt. Somit kann seitlich von der Fahrspur der Baumaschine ein Streifen in gewünschter Höhe, beispielsweise für einen Gehweg, planiert werden.

Wird nun beim fortschreitenden Planieren ein Einfahrtsbereich am Gehweg erreicht, bei dem eine Gehwegabsenkung zur Straße erfolgen soll, wird das Planierschild 2 um die in den Fig. 1 und 2 rechts unten angeordnete zweite Schwenkachse 32 mittels Aktivieren des linken Hydraulikzylinders 33 der Schwenkvorrichtung 3 so gegen den Uhrzeigersinn verschwenkt (Schwenkbewegung S), dass anschließend die in Fig. 2 dargestellte gestrichelte Linie Y planiert wird. Beim Erreichen des Einfahrtendes, wird wiederum der Hydraulikzylinder 33 aktiviert und das Planierschild 2 in die in Fig. 2 durchgezogen gezeichnete Position zurückgeschwenkt. Da dieser Vorgang bei laufendem Arbeitsfortschritt in Arbeitsrichtung X erfolgt, werden somit auch die seitlichen Anpassungsrampen von der normalen Gehweghöhe zur jeweils abgesenkten Gehweghöhe mitgeformt. Durch das Schwenken um die zweite Schwenkachse 32, die im vorliegenden Beispiel die von der Straße abgewandte Außenseite des Gehweges markiert, wird somit sehr präzise und einfach das gewünschte Profil einer Gehwegabsenkung im Einfahrtsbereich profiliert.

Durch Vorsehen der beiden Schwenkmöglichkeiten über erste Schwenkachse 31 bzw. zweite Schwenkachse 32 ist das Anbaugerät auch bei in Arbeitsrichtung links von der Straße zu bearbeitenden Gehwegen einsetzbar. Ferner können beispielsweise auch Erhöhungen oder Absenkungen des Gehweges zur jeweils anschließenden Grundstücksgrenze zum Angleichen eines geänderten Niveaus durch Betätigen der anderen Schwenkvorrichtung 3 ausgeglichen werden.

Da zudem das Planieranbaugerät eine Teleskopierbarkeit des Planierschildes 2 aufweist, können auch verschiedene Arbeitsbreiten über den im Tragbalken 1 angeordneten dritten Hydraulikzylinder 13 eingestellt und auch während des Planierens verändert werden.

Insgesamt erlaubt das erfindungsgemäße Planieranbaugerät einen schnellen und effektiven Planierfortschritt mit kontinuierlicher Ausbildung von einseitigen Absenkungen oder Erhöhungen im Planum.

### Bezugszeichenliste

- 1: Tragbalken
- 11: erster Tragbalkenabschnitt
- 12: zweiter Tragbalkenabschnitt
- 13: dritter Hydraulikzylinder

- 2: Planierschild
- 21: erster Planierschildabschnitt
- 22: zweiter Planierschildabschnitt
- 23: Seitenflügel

- 3: Schwenkvorrichtung
- 31: erste Schwenkachse
- 32: zweite Schwenkachse
- 33: Hydraulikzylinder
- 34: Halterung

- 4: Führungsschlittenverbindung
- 41: Schlitten
- 42: Schlittenführung

- 5: Schnellkupplungsplatte

- S: Schwenkbewegung

- X: Arbeitsrichtung

- Y: verschwenkte Planierfläche

## Patentansprüche

1. Baumaschine mit einem angesetzten Planieranbaugerät mit einem quer zur Arbeitsrichtung (X) der Baumaschine und im Wesentlichen parallel zur Planierebene angeordneten Tragbalken (1) und einem am Tragbalken (1) gehalterten Planierschild (2), wobei am Tragbalken eine im Wesentlichen normal zur Ebene des Planierschildes (2) angeordnete erste Schwenkachse (31) vorgesehen ist, um die das Planierschild (2) schwenkbar am Tragbalken (1) angelenkt ist, und die erste Schwenkachse (31) an einem ersten, äußeren Ende des Tragbalkens (1) angeordnet ist, **dadurch gekennzeichnet, dass** zur Einstellung der Arbeitsbreite das Planierschild (2) und der Tragbalken (1) teleskopierbar ausgebildet sind, so dass sich der Tragbalken (1) über die jeweilig eingestellte, gesamte Arbeitsbreite des Planierschildes (2) erstreckt.

2. Baumaschine nach Anspruch 1, **dadurch gekennzeichnet, dass** zum Verschwenken des Planierschildes (2) um die erste Schwenkachse (31) ein Hydraulikzylinder (33) vorgesehen ist.

3. Baumaschine nach Anspruch 1 oder 2, **dadurch gekennzeichnet, dass** am anderen, äußeren Ende des Tragbalkens (1) eine im Wesentlichen normal zur Ebene des Planierschildes (2) angeordnete zweite Schwenkachse (32) vorgesehen ist, wobei das Planierschild (2) um die erste und die zweite Schwenkachse (32) schwenkbar am Tragbalken (1) angelenkt ist.

4. Baumaschine nach einem der vorangehenden Ansprüche, **dadurch gekennzeichnet, dass** zur Ableitung der auf das Planierschild (2) wirkenden Kräfte auf den Tragbalken (1) im Wesentlichen vertikal angeordnete Schlittenführungen (42) zwischen Tragbalken (1) und Planierschild (2) vorgesehen sind.

5. Baumaschine nach einem der vorangehenden Ansprüche, **dadurch gekennzeichnet, dass** im Tragbalken (1) ein dritter Hydraulikzylinder (13) angeordnet ist, mit dem die Arbeitsbreite des Tragbalkens (1) und des damit verbundenen Planierschildes (2) von der Baumaschine aus fernbetätigt verstellt werden kann.

6. Baumaschine nach einem der vorangehenden Ansprüche, **dadurch gekennzeichnet, dass** am Tragbalken (1) eine Schnellkupplungsplatte (5) zum wechselbaren Ankuppeln an eine Schnellkupplungsgegenplatte der Baumaschine vorgesehen ist.

7. Baumaschine nach einem der vorangehenden Ansprüche, **dadurch gekennzeichnet, dass** das Planierschild (2) im Wesentlichen planeben ausgebildet ist.

8. Baumaschine nach einem der Ansprüche 1 bis 6, **dadurch gekennzeichnet, dass** sich das Planierschild (2) um eine Achse parallel zur Arbeitsbreite wölbt.

9. Baumaschine nach einem der Ansprüche 1 bis 8, **dadurch gekennzeichnet, dass** ein in Fahrtrichtung der Baumaschine seitlich abstehender Ausleger vorgesehen ist, an dem das Planieranbaugerät angesetzt ist.

10. Baumaschine gemäß Anspruch 9, **dadurch gekennzeichnet, dass** die Baumaschine einen Unterwagen mit Kettenlaufwerk aufweist, wobei der Ausleger mit einer Auslegerbefestigungsplatte zur abnehmbaren Befestigung am Unterwagen innerhalb des Kettenlaufwerks ausgebildet ist und am distalen Ende des Auslegers eine Schnellkupplungsplatte zum Halten des Planieranbaugerätes vorgesehen ist.

11. Baumaschine nach Anspruch 10, **dadurch gekennzeichnet, dass** der Ausleger eine Parallelverstellung nahe der Auslegerbefestigungsplatte aufweist.

12. Planierverfahren mit einer Baumaschine gemäß einem der Ansprüche 9 bis 11 mit einem Planieranbaugerät, **dadurch gekennzeichnet, dass** durch den Ausleger das Planieranbaugerät neben der Fahrspur der Bauarbeitsmaschine gehalten wird und ein Planum für einen zur Fahrspur erhöhten Gehweg in kontinuierlich fortschreitender Arbeitsweise in Fahrtrichtung erzeugt wird, wobei durch Verschwenken des Planierschildes um eine im Wesentlichen horizontale und in Fahrtrichtung orientierte Schwenkachse die an der von der Baumaschine abgewandten Seite des Tragbalkens angeordnet ist, Gehwegabsenkungen beim kontinuierlich fortschreitenden Planieren unmittelbar ausgeführt werden.

## Claims

1. A construction machine, having mounted thereon a grading attachment having a support beam (1) that is arranged transversely to the working direction (X) of the construction machine and substantially parallel to the grading plane, and a grading blade (2) that is mounted on the support beam (1), wherein there is provided on the support beam a first pivot axis (31) that is arranged substantially perpendicular to the plane of the grading blade (2) and about which the grading blade (2) is articulated to pivot on the support beam (1), and the first pivot axis (31) is arranged at a first outer end of the support beam (1), **characterised in that**, for the purpose of adjusting the working width, the grading blade (2) and the support beam (1) are constructed to be telescopic, such that the support beam (1) extends over the whole of the respectively adjusted working width of the grading blade (2).

2. A construction machine according to Claim 1, **characterised in that** a hydraulic cylinder (33) is provided for the purpose of pivoting the grading blade (2) about the first pivot axis (31).

3. A construction machine according to Claim 1 or 2, **characterised in that** there is provided at the other outer end of the support beam (1) a second pivot axis (32) that is arranged substantially perpendicular to the plane of the grading blade (2), wherein the grading blade (2) is articulated to pivot on the support beam (1) about the first and the second pivot axis (32).

4. A construction machine according to one of the preceding claims, **characterised in that** substantially vertical carriage guides (42) are provided between the support beam (1) and the grading blade (2), for the purpose of diverting the forces acting on the grading blade (2) onto the support beam (1).

5. A construction machine according to one of the preceding claims, **characterised in that** there is arranged in the support beam (1) a third hydraulic cylinder (13) by which the working width of the support beam (1) and the grading blade (2) connected thereto can be adjusted by remote control from the construction machine.

6. A construction machine according to one of the preceding claims, **characterised in that** there is provided on the support beam (1) a quick-acting coupling plate (5) for exchangeably coupling to a quick-acting coupling mating plate on the construction machine.

7. A construction machine according to one of the preceding claims, **characterised in that** the grading blade (2) is of substantially planar construction.

8. A construction machine according to one of Claims 1 to 6, **characterised in that** the grading blade (2) is curved around an axis parallel to the working width.

9. A construction machine according to one of Claims 1 to 8, **characterised in that** a boom that projects laterally in the direction of travel of the construction machine is provided and the grading attachment is mounted thereon.

10. A construction machine according to Claim 9, **characterised in that** the construction machine has an undercarriage with a track roller, wherein the boom is constructed to have a boom securing plate for detachably securing to the undercarriage within the track roller, and there is provided at the distal end of the boom a quick-acting coupling plate for holding the grading attachment.

11. A construction machine according to Claim 10, **characterised in that** the boom has a parallel adjustment close to the boom securing plate.

12. A grading method, having a construction machine according to one of Claims 9 to 11 having a grading attachment, **characterised in that** the grading attachment is held by the boom alongside the carriageway of the construction machine, and a subgrade for a pavement that is elevated in relation to the carriageway is produced in the direction of travel in a continuously progressing working operation, wherein, by pivoting the grading blade about a substantially horizontal pivot axis that is oriented in the direction of travel and is arranged on the side of the support beam remote from the construction machine, lowered portions in the pavement are made directly as the grading progresses continuously.

## Revendications

1. Engin de chantier avec fixé dessus un dispositif de nivellement comprenant une poutre support (1) disposée transversalement à la direction de travail (X) de l'engin de chantier et sensiblement parallèlement au plan de nivellement, et une lame de nivellement (2) montée sur la poutre support (1), un premier axe de pivotement (31) disposé sensiblement perpendiculairement au plan de la lame de nivellement (2) étant prévu sur la poutre support et autour duquel la lame de nivellement (2) est articulé de manière pivotante sur la poutre support (1), et le premier axe de pivotement (31) étant disposé à une première extrémité extérieure de la poutre support (1), **caractérisé en ce que** pour régler la largeur de travail, la lame de nivellement (2) et la poutre support (1) sont conçues de manière télescopique de sorte que la poutre support (1) s'étend sur toute la largeur de travail telle que réglée de la lame de nivellement (2).

2. Engin de chantier selon la revendication 1, **caractérisé en ce qu'un** vérin hydraulique (33) est prévu pour faire pivoter la lame de nivellement (2) autour du premier axe de pivotement (31).

3. Engin de chantier selon la revendication 1 ou 2, **caractérisé en ce qu'un** deuxième axe de pivotement (32) disposé sensiblement perpendiculairement au plan de la lame de nivellement (2) est prévu à l'autre extrémité extérieure de la poutre support (1), la lame de nivellement (2) étant articulée de manière pivotante sur la poutre support (1) autour du premier et du deuxième axe de pivotement (32).

4. Engin de chantier selon l'une des revendications précédentes, **caractérisé en ce que** des glissières de chariot (42) disposées sensiblement verticalement sur la poutre support (1) sont prévues entre la poutre support (1) et la lame de nivellement (2) pour transmettre les forces agissant sur la lame de nivellement (2).

5. Engin de chantier selon l'une des revendications précédentes, **caractérisé en ce qu'**un troisième vérin hydraulique (13) est disposé dans la poutre support (1), au moyen duquel la largeur de travail de la poutre support (1) et de la lame de nivellement (2) reliée à celle-ci peut être réglée à distance depuis l'engin de chantier.

6. Engin de chantier selon l'une des revendications précédentes, **caractérisé en ce qu'**une plaque d'accroche rapide (5) est prévue sur la poutre support (1) pour l'accrochage interchangeable sur une contre-plaque d'accroche rapide de l'engin de chantier.

7. Engin de chantier selon l'une des revendications précédentes, **caractérisé en ce que** la lame de nivellement (2) est sensiblement plane.

8. Engin de chantier selon l'une des revendications 1 à 6, **caractérisé en ce que** la lame de nivellement (2) est incurvée autour d'un axe parallèle à la largeur de travail.

9. Engin de chantier selon l'une des revendications 1 à 8, **caractérisé en ce qu'i** est prévu une flèche saillant latéralement, considéré dans le sens de la marche de l'engin de chantier, et sur laquelle est fixé le dispositif de nivellement.

10. Engin de chantier selon la revendication 9, **caractérisé en ce que** l'engin de chantier présente un châssis inférieur à train de roulement à chenilles, la flèche étant formée avec une plaque de montage de flèche pour la fixation amovible au châssis inférieur à l'intérieur du train de roulement à chenilles, et une plaque d'accroche rapide étant prévue à l'extrémité distale de la flèche pour tenir le dispositif de nivellement.

11. Engin de chantier selon la revendication 10, **caractérisé en ce que** la flèche présente un réglage en parallèle à proximité de la plaque de montage de flèche.

12. Procédé de nivellement avec un engin de chantier selon l'une des revendications 9 à 11 avec un dispositif de nivellement, **caractérisé en ce que** le dispositif de nivellement est maintenu par la flèche à côté de la voie de circulation de l'engin de chantier et une plate-forme pour un trottoir surélevé par rapport à la voie de circulation est réalisé dans le sens de la marche dans un processus à progression continue, des abaissements de trottoir étant réalisés directement pendant le nivellement à progression continue en faisant pivoter la lame de nivellement autour d'un axe de pivotement sensiblement horizontal, orienté dans le sens de la marche et disposé sur le côté de la poutre support éloigné de l'engin de chantier.
